# EUROPÄISCHE PATENTSCHRIFT

(11) **EP 1 235 668 B1**
(45) Veröffentlichungstag und Bekanntmachung des Hinweises auf die Patenterteilung: **03.03.2004**
(21) Anmeldenummer: 00977338.3
(22) Anmeldetag: 06.12.2000
(51) Int. Cl.: B26D 7/26, B26F 1/40, B26D 3/08, B26D 5/04

(54) **KERBSCHNITTVORRICHTUNG ZUM SCHNEIDEN VON VERPACKUNGSMATERIALIEN**
CHAMFER DEVICE FOR CUTTING PACKAGING MATERIALS
DISPOSITIF D'ENTAILLAGE SERVANT A COUPER DES MATERIAUX D'EMBALLAGE

(30) Priorität: 10.12.1999 CH 228099
(43) Veröffentlichungstag der Anmeldung: 04.09.2002
(73) Patentinhaber: Rohrer AG, 4313 Möhlin (CH)
(72) Erfinder: ROHRER, Hans-Peter, CH-4313 Möhlin (CH); ZUMSTEG, Heinz, CH-4314 Zeiningen (CH); RAGGENBASS, Alfred, CH-8157 Dielsdorf (CH)
(74) Vertreter: Bollhalder, Renato
(86) Internationale Anmeldenummer: PCT/CH2000/000646
(87) Internationale Veröffentlichungsnummer: WO 2001/041984

(56) Entgegenhaltungen:
- EP-A- 0 615 910
- EP-A- 0 655 303
- CH-A- 447 461
- DE-A- 4 311 092
- DE-C- 19 521 604
- US-A- 2 663 180
- US-A- 4 273 738
- US-A- 4 905 558
- US-A- 5 671 589

## Beschreibung

Die vorliegende Erfindung bezieht sich auf eine Kerbschnittvorrichtung zum Schneiden von Verpackungsmaterialien, wie sie im Oberbegriff des unabhängigen Patentanspruchs 1 definiert ist (siehe z.B. EP-A-615 910).

Verpackungen, wie z.B. Joghurtbecher, werden heutzutage oft durch Umformen und Vereinzelnen aus einem Folienstrang hergestellt. Die dabei verwendeten Folien sind im allgemeinen Kunststoff- oder Metallfolien, beispielsweise aus Polystyrol, Polyethylen, Polypropylen oder Aluminium, und insbesondere Verbunde davon.

Zum Vereinzeln von Verpackungen werden unter anderem Kerbschnittvorrichtungen eingesetzt, die eine Matrize und einen Messerteil mit einer Vielzahl von Messern und Stempeln aufweisen. Der Verpackungsmaterialstrang, bei dem die einzelnen Verpackungen üblicherweise bereits ausgeformt sind, wird zwischen die Matrize und den Messerteil eingeführt. Danach werden die Matrize und der Messerteil aufeinander zubewegt, wodurch das Verpackungsmaterial eingeklemmt, von den Stempeln gestanzt und von den Messern geschnitten wird. Schliesslich werden Matrize und Messerteil wieder auseinanderbewegt, wobei sichergestellt wird, dass sich das Verpackungsmaterial vom Messerteil und der Matrize löst, damit der Verpackungsmaterialstrang weiter vorgeschoben werden kann. Das Lösen des Verpackungsmaterials wird beispielsweise auf Seiten des Messerteils durch federnde Abstreifer und auf Seiten der Matrize durch Wegziehen der letzteren erreicht.

Mit den Messern kann das Verpackungsmaterial entweder vollständig durchschnitten werden oder es kann auch nur gekerbt, d.h. angeschnitten werden, wobei letzteres zur Ausbildung von Solltrennstellen führt, wie sie beispielsweise von zusammenhängenden Joghurtbechern bekannt sind. Ob ein Messer bei der Ausführung eines Schnittes das Verpackungsmaterial vollständig durchtrennt oder nur anschneidet, hängt davon ab, wie nahe die Matrize und das Messer aneinander herangeführt werden, wobei je nach Verpackungsmaterial es bei unterschiedlichen Minimaldistanzen von Matrize und Messer zu einer vollständigen Durchtrennung desselben kommt.

Da es sehr schwierig ist, bei der Ausführung eines Schnittes die Matrize und die Messer exakt aneinander heranzuführen, und da zudem Unterschiede zwischen den einzelnen Messern bezüglich der Minimaldistanz Messer-Matrize auftreten können, die beispielsweise auf einem unterschiedlichen Verschleiss, auf Fertigungstoleranzen oder auf unterschiedlichen Deformationen in der Kerbschnittvorrichtung beruhen, können nie alle Messer und die Matrize ganz aneinander herangeführt werden, so dass es bei den meisten Messern zu keiner Berührung mit der Matrize kommt. In der Regel wird im Hinblick auf eine Minimierung des Verschleisses sogar bewusst ein Abstand zwischen den Messern und der Matrize gelassen, wobei dieser Abstand infolge der erwähnten Einflüsse von Messer zu Messer verschieden ist. Dies hat aber den Nachteil, dass insbesonders zähe Verpackungsmaterialien, wie z.B. Polypropylen, oft nicht sauber durchtrennt werden. Ausserdem können allfällige Unterschiede zwischen den einzelnen Messern bezüglich der Minimaldistanz Messer-Matrize zu unterschiedlichen Schnittergebnissen führen.

Angesichts der Nachteile der bisher bekannten, oben beschriebenen Kerbschnittvorrichtungen liegt der Erfindung die folgende Aufgabe zugrunde. Zu schaffen ist eine Kerbschnittvorrichtung der eingangs erwähnten Art, die bei möglichst geringem Verschleiss der Messer eine saubere Schnittausführung bei hoher Prozesssicherheit insbesondere auch bei zähen Verpackungsmaterialien ermöglicht.

Diese Aufgabe wird durch die erfindungsgemässe Kerbschnittvorrichtung gelöst, wie sie im unabhängigen Patentanspruch 1 definiert ist. Bevorzugte Ausführungsvarianten ergeben sich aus den abhängigen Patentansprüchen.

Das Wesen der Erfindung besteht darin, dass bei einer Kerbschnittvorrichtung zum Schneiden von Verpackungsmaterialien, mit einer Matrize und einem Messerteil, der mindestens zwei an einer Werkzeugplatte angeordnete Messer aufweist, wobei die Matrize und der Messerteil zur Ausführung eines Schnittes relativ zueinander bewegbar sind, mindestens eines der Messer im Messerteil über ein Gaskissen an der Werkzeugplatte kraftabhängig gelagert ist, so dass seine Lage gegenüber der Werkzeugplatte sich in Abhängigkeit von der durch eine Berührung mit einem Verpackungsmaterial oder der Matrize entstehenden Kraft definiert verändert.

Dadurch, dass mindestens eines der Messer im Messerteil über ein Gaskissen an der Werkzeugplatte kraftabhängig angeordnet ist, können Unterschiede zwischen einzelnen Messern bezüglich der Minimaldistanz Messer-Matrize bei der Ausführung eines Schnittes ausgeglichen werden. Da das kraftabhängig angeordnete Messer in Abhängigkeit von der vom Verpackungsmaterial oder von der Matrize auf das Messer ausgeübten Kraft seine Lage verändern, das heisst z.B. zurückweichen kann, können unnötig hohe Kräfte auf das Messer und damit unnötige Materialbeanspruchung und unnötiger Verschleiss, insbesondere Materialermüdung sowie eine Deformation der Messerkante vermieden bzw. minimiert werden. Ausserdem ist es nicht notwendig, ein stärker als die anderen verschlissenes Messer sogleich zu ersetzen, da die verschleissbedingte Verkürzung einzelner Messer durch geringeres Zurückweichen dieser Messer ausgeglichen wird.

Mit Vorteil ist die Kerbschnittvorrichtung so ausgebildet und gesteuert, dass das mindestens eine kraftabhängig angeordnete Messer bei der Ausführung eines Schnittes durch Aufeinanderzubewegen des Messerteils und der Matrize in Berührung mit der Matrize kommt. Das vollständige Zusammenführen des Messers und der Matrize hat eine saubere Durchtrennung auch von zähen Verpackungsmaterialien zur Folge.

Vorzugsweise ist jedes der bei der Ausführung eines Schnittes in Berührung mit der Matrize kommende Messer im Messerteil individuell oder zusammen mit anderen Messern gruppenweise über ein Gaskissen an der Werkzeugplatte kraftabhängig gelagert, so dass seine Lage gegenüber einer Werkzeugplatte sich in Abhängigkeit von der durch eine Berührung mit einem Verpackungsmaterial oder der Matrize entstehenden Kraft definiert verändert. Die Matrize kann dann ganz an alle diese Messer herangeführt werden bzw. alle diese Messer können ganz an die Matrize herangeführt werden.

Mit Vorteil weist die Kerbschnittvorrichtung Mittel zur Einstellung einer maximalen Kraft auf, die im Fall einer Berührung zwischen dem Messer und der Matrize durch die auf das Messer wirkende Kraft nicht überschritten wird. Diese Einstellung kann beispielsweise zur Anpassung an ein bestimmtes Verpackungsmaterial dienen.

Es hat sich gezeigt, dass die Kerbschnittvorrichtung mit Vorteil so ausgebildet und gesteuert ist, dass bei der Ausführung eines Schnittes durch Aufeinanderzubewegen des Messerteils und der Matrize auf die Messer eine Kraft von höchstens 1000 N pro mm Messerlänge, vorzugsweise 10 - 100 N pro mm Messerlänge und pro mm Dicke des zu schneidenden Verpackungsmaterials, wirkt. Bei diesen Kräften werden die Messer nicht unnötig schnell verschlissen. Um einen guten Schnitt auszuführen, wird andererseits im allgemeinen, abhängig vom Verpackungsmaterial, eine Trennkraft von mindestens 10 N pro mm Messerlänge und pro mm Materialdicke benötigt.

Vorteilhafterweise sind die Anordnungen der einzelnen Messer im Messerteil zwischen einer Schneidestellung und einer Kerbstellung umstellbar, wobei ein Messer in der Schneidestellung bei der Ausführung eines Schnittes das zwischen dem Messer und der Matrize angeordnete Verpackungsmaterial vollständig durchschneidet, während ein Messer in der Kerbstellung das zwischen dem Messer und der Matrize angeordnete Verpackungsmaterial nur anschneidet. Dies ermöglicht das Ändern der Schneidekonfiguration auf einfache Weise.

Bei einer bevorzugten Ausführungsvariante sind Mittel zur Zu- und Abführung von Gas in das bzw. aus dem Gaskissen vorhanden, die es ermöglichen, die Abhängigkeit der Lage des Messers gegenüber der Werkzeugplatte von der Kraft, die auf das Messer wirkt, einzustellen. Diese Einstellung kann beispielsweise zur Anpassung an ein bestimmtes Verpackungsmaterial dienen.

Bei einer vorteilhaften Ausführungsvariante ist mindestens eines der Messer im Messerteil so kraftabhängig zurückweichend angeordnet, dass es bei einer Belastung, die kleiner ist als eine Grenzkraft, seine Lage beibehält, und bei einer Belastung, die grösser ist als diese Grenzkraft, zurückweicht. Sobald die Matrize auf das Messer eine Kraft ausübt, die höher ist als die Grenzkraft, weicht das Messer zurück. Auf diese Weise kann ein unnötiger Verschleiss oder eine Beschädigung des Messers, beispielsweise bei einem an der Schnittstelle auf dem Verpackungsmaterial vorhandenen Fremdkörper, vermieden werden.

Mit Vorteil ist für jedes Messer im Messerteil ein Anschlag vorhanden, an dem sich das Messer in der Kerbstellung bei der Ausführung eines Schnittes direkt oder indirekt abstützt. Der Anschlag ist vorzugsweise einstellbar, so dass die Schnitttiefe verändert werden kann. Beim einfachen Anschneiden bzw. Kerben werden die Matrize und das Messer nicht in Berührung gebracht, so dass eine kraftabhängige Anordnung des Messers normalerweise keinen Vorteil bringt.

Mit Vorteil ist für jedes Messer im Messerteil ein, vorzugsweise einstellbarer, Anschlag vorhanden, an dem sich das Messer bei der Ausführung eines Teils eines Schnittes, bei dem eine vergleichsweise grössere Schnittkraft erforderlich ist, direkt oder indirekt abstützt, während es beim nachfolgenden Rest des Schnittes, bei dem eine vergleichsweise kleinere Schnittkraft erforderlich ist, davon beabstandet ist. Sobald die auf das Messer wirkende Kraft einen bestimmten Wert erreicht, wird das Messer direkt oder indirekt am Anschlag abgestützt. Unterschreitet die auf das Messer wirkende Kraft diesen bestimmten Wert wieder, z.B. am Ende des Schneidvorgangs, wird das Messer durch die kraftabhängige Anordnung in eine näher an der Matrize befindliche Lage bewegt oder es wird ganz an die Matrize bewegt und das Verpackungsmaterial wird vollständig getrennt. Ein Vorteil dieses Anschlags besteht darin, dass die bei Berührung zwischen dem Messer und der Matrize maximal wirkende Kraft kleiner vorgegeben werden kann als die zum Schneiden des Verpackungsmaterials benötigte Kraft.

Im folgenden wird die erfindungsgemässe Kerbschnittvorrichtung unter Bezugnahme auf die beigefügten Zeichnungen anhand von zwei Ausführungsbeispielen detaillierter beschrieben. Es zeigen:
- Fig. 1 -: eine Schnittansicht eines ersten Ausführungsbeispiels der erfindungsgemässen Kerbschnittvorrichtung mit mittels Gaskissen kraftabhängig angeordneten Messern und Anschlägen für die Kerbstellung;
- Fig. 2 -: eine Ansicht von unten des Messerteils der Kerbschnittvorrichtung von Fig. 1;
- Fig. 3 -: einen Ausschnitt der Kerbschnittvorrichtung von Fig. 1 in Schneide- und Stanzstellung;
- Fig. 4 -: eine Schnittansicht eines Teils der Kerbschnittvorrichtung gemäss der Linie I-I in Fig. 1 mit einem Verpackungsmaterialstrang vor dem Schneiden;
- Fig. 5 -: schematisch die Kerbschnittvorrichtung gemäss Fig. 4 während des Schneidens und Kerbens bzw. Anschneidens des Verpackungsmaterials;
- Fig. 6 -: eine Schnittansicht eines Teils eines zweiten Ausführungsbeispiels der erfindungsgemässen Kerbschnittvorrichtung mit mittels Gaskissen kraftabhängig angeordneten Messern;
- Fig. 7 -: die Kerbschnittvorrichtung gemäss Fig. 6 in Schneide- und Stanzstellung;

### Erstes Ausführungsbeispiel - Figuren 1 bis 5

Das dargestellte erste Ausführungsbeispiel einer erfindungsgemässen Kerbschnittvorrichtung umfasst als Gerüst eine Tischplatte 7 und eine Kopfplatte 70, die durch insgesamt vier Verbindungssäulen 71, wovon in Fig. 1 zwei sichtbar sind, miteinander verbunden sind. An der Kopfplatte 70 ist eine Werkzeugplatte 4 befestigt, an der wiederum eine Stempelhalteplatte 31 angebracht ist. An der Werkzeugplatte 4 und der Stempelhalteplatte 31 sind insgesamt vier Messer 2, die zusammen ungefähr ein Quadrat formen, vier Anschläge 25, vier Stempel 3, acht Abstreifer 5 sowie zwei Führungssäulen 41 angeordnet. Die direkt und indirekt an der Werkzeugplatte 4 angeordneten Elemente werden im Rahmen der vorliegenden Beschreibung auch zusammen als Messerteil bezeichnet.

Die beiden Führungssäulen 41 ragen jeweils in einen Führungssäulenkanal 14 hinein, der in einer Matrizenbasis 13 und einer darauf angebrachten Matrizenplatte 11 ausgebildet ist. Die Matrizenplatte 11 trägt eine Matrize 1 und weist zusammen mit dieser vier Stempelkanäle 12 auf, in die die vier Stempel 3 bei der Ausführung eines Schnittes eindringen. Hierzu werden die Matrizenbasis 13, die Matrizenplatte 11 und die Matrize 1 mittels eines Kolbens 61 eines hydraulischen Antriebs mit Hydraulikzylinder 6 vertikal nach oben bewegt, so dass das Verpackungsmaterial 9 zwischen der Matrize 1 und dem Messerteil eingeklemmt und geschnitten wird.

Die Messer 2 sind jeweils über zwei Messerhalter 21 mit einem Kolben 22 verbunden, der jeweils in einer in der Werkzeugplatte 4 ausgebildeten Gaskammer 23 vertikal verschiebbar gelagert ist. Auf der der Stempelhalteplatte 31 abgewandten Kolbenseite ist die Gaskammer 23 mit einem Gas gefüllt, beispielsweise N₂ oder Druckluft, das unter einem Druck von bis zu 300 bar steht. Eine Ringdichtung 26 verhindert, dass Gas aus der Gaskammer 23 zwischen der Kammerwand und dem Kolben 22 entweichen kann. Das in der Gaskammer 23 vorhandene Gaskissen bildet eine komprimierbare Masse, die bei einem genügend grossen Druck auf das Messer 2 und somit über die Messerhalter 21 auf den Kolben 22 komprimiert wird, so dass der Kolben 22 und das Messer 2 nach oben ausweichen können. Über einen Gaskanal 24 kann der Gaskammer 23 Gas entnommen oder zugeführt werden, wodurch der Druck bzw. eine Grenzkraft eingestellt werden kann. Wirkt eine kleinere Kraft als die Grenzkraft auf das Messer 2, so behält dieses seine Lage relativ zur Werkzeugplatte 4 bei, wirkt eine grössere Kraft als die Grenzkraft, so weicht es zurück. Vorzugsweise wird der Druck so eingestellt, dass während des Schneidens auf das Messer 2 eine Kraft von typischerweise 10 - 100 N pro mm Messerlänge und pro mm Dicke des Verpackungsmaterials, höchstens aber 1000 N pro mm Messerlänge, wirkt.

Der Anschlag 25 dient als indirekte Stütze für das Messer 2 in der sogenannten Kerbstellung. Soll nämlich das Verpackungsmaterial 9 nicht ganz durchtrennt, sondern nur angeschnitten bzw. gekerbt werden, muss das Messer 2 bei der Ausführung eines Schnittes bereits bei kleinstem Druck nachgeben, was durch Senken des Gasdruckes in der Gaskammer 23 durch Entnahme von Gas über den Gaskanal 24 erreicht werden kann. Bei der Ausführung eines Schnittes weicht das Messer 2 nach oben aus, bis der Kolben 22 am Anschlag 25 anliegt. Durch vertikales Verstellen des Anschlags 25, hier durch Ein- oder Ausschrauben desselben, kann die Kerbschnitttiefe im Verpackungsmaterial 9 eingestellt werden.

Die Stempel 3 sind fest an die Werkzeugplatte 4 angeschraubt und von der Stempelhalteplatte 31 gehalten. Bei der Ausführung eines Schnittes stanzen sie sternförmige Löcher in das Verpackungsmaterial 9 und dringen in die Stempelkanäle 12 in der Matrize 1 ein.

Damit das Verpackungsmaterial 9 nach der Ausführung eines Schnittes vom Messerteil gelöst wird, sind die Abstreifer 5 in der Werkzeugplatte 4 über Druckfedern 51 gelagert. Die Abstreifer 5 werden bei der Ausführung eines Schnittes zunächst von der Matrize 1 in die Werkzeugplatte 4 hineingedrückt, wobei die Druckfedern 51 komprimiert werden. Wird die Matrize 1 dann wieder nach unten weggezogen, entspannen sich die Druckfedern 51 und stossen die Abstreifer 5 und diese letzteren das Verpackungsmaterial 9 nach unten.

Fig. 5 zeigt die Kerbschnittvorrichtung beim Schneiden von Verpackungsmaterial 9 in Form von Joghurtbechern zu dem Zeitpunkt, wo die Matrize 1 und der Messerteil ihren geringsten Abstand zueinander aufweisen. Das sich in der Schneidestellung befindliche linke Messer 2 hat das Verpackungsmaterial 9 vollständig durchtrennt und berührt die Matrize 1, während das sich in der Kerbstellung befindliche rechte Messer 2 das Verpackungsmaterial 9 nur angeschnitten bzw. gekerbt hat.

Die Schneidestellung des linken Messers 2 ergibt sich dadurch, dass von einer Druckgas-Speisung 8 über einen Druckminderer 81, ein linkes Schaltventil 82 und den linken Gaskanal 24 die Gaskammer 23 mit Druckgas beaufschlagt wird, das auf den linken Kolben 22 eine Kraft ausübt, die grösser ist als die zum Schneiden verwendete Trennkraft. Die benötigte Trennkraft hängt vom zu schneidenden Verpackungsmaterial 9 ab, beträgt aber normalerweise mindestens 10 N pro mm Messerlänge und pro mm Dicke des Verpackungsmaterials. Es ist ersichtlich, dass der linke Kolben 22 sich in der in Fig. 5 dargestellten Stellung bezüglich der in Fig. 4 dargestellten Grundstellung ein bisschen nach oben verschoben hat, das Messer 2 ist also von der Matrize 1 nach oben geschoben worden, unter Kompression des in der Gaskammer 23 vorhandenen Druckgases.

Demgegenüber ist über das rechte Schaltventil 82 kein Druckgas in den Gaskanal 24 und die Gaskammer 23 gelangt, so dass das Verpackungsmaterial 9 das rechte Messer 2 soweit nach oben gedrückt hat, bis der rechte Kolben 22 am Anschlag 25 angeschlagen hat. Die Kerbschnitttiefe im Verpackungsmaterial 9 ergibt sich durch die vertikale Stellung des Anschlags 25, der durch Schrauben verstellbar ist.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erläutert, so wird auf deren Erwähnung in vorangehenden Figurenbeschreibungen Bezug genommen.

### Zweites Ausführungsbeispiel - Figuren 6 und 7

Dieses zweite Ausführungsbeispiel einer erfindungsgemässen Kerbschnittvorrichtung entspricht weitgehend dem ersten. Im Unterschied dazu sind aber an der Werkzeugplatte 104 keine in die Gaskammern 123 ragenden, verstellbaren Anschläge 25 vorhanden. Stattdessen sind die Gaskanäle 124 jeweils zentral oberhalb der Gaskammern 123 angeordnet. Eine derart ausgebildete Kerbschnittvorrichtung ist insbesondere dann von Vorteil, wenn ein Messer 2 manchmal weggeschaltet werden muss, so dass es überhaupt nicht mehr schneidet.

Zu den vorbeschriebenen Kerbschnittvorrichtungen sind weitere konstruktive Variationen realisierbar. Hier ausdrücklich erwähnt seien noch:
- Der Messerteil kann eine grosse Anzahl von Messern 2 und Stempeln 3 aufweisen, die in unterschiedlichsten Konfigurationen angeordnet werden können.
- Anstatt bei der Ausführung eines Schnittes die Matrize 1 auf den Messerteil zuzubewegen, kann auch umgekehrt der Messerteil auf die Matrize 1 zubewegt werden. Als Antrieb sind neben dem gezeichneten Hydraulikantrieb auch beliebige andere Antriebe denkbar, mit denen genügend grosse Kräfte erzeugt werden können, wie z.B. Exzenter- oder Kniehebelantriebe.

## Patentansprüche

1. Kerbschnittvorrichtung zum Schneiden von Verpackungsmaterialien (9), mit einer Matrize (1) und einem Messerteil, der mindestens zwei an einer Werkzeugplatte (4; 104) angeordnete Messer (2) aufweist, wobei die Matrize (1) und der Messerteil zur Ausführung eines Schnittes relativ zueinander bewegbar sind, **dadurch gekennzeichnet, dass** mindestens eines der Messer (2) im Messerteil über ein Gaskissen an der Werkzeugplatte (4; 104) kraftabhängig gelagert ist, so dass seine Lage gegenüber der Werkzeugplatte (4; 104) sich in Abhängigkeit von der durch eine Berührung mit einem Verpackungsmaterial (9) oder der Matrize (1) entstehenden Kraft definiert verändert.

2. Kerbschnittvorrichtung nach Anspruch 1, **dadurch gekennzeichnet, dass** sie so ausgebildet und gesteuert ist, dass das mindestens eine kraftabhängig angeordnete Messer (2) bei der Ausführung eines Schnittes durch Aufeinanderzubewegen des Messerteils und der Matrize (1) in Berührung mit der Matrize (1) kommt.

3. Kerbschnittvorrichtung nach Anspruch 1 oder 2, **dadurch gekennzeichnet, dass** jedes der bei der Ausführung eines Schnittes in Berührung mit der Matrize (1) kommende Messer (2) im Messerteil individuell oder zusammen mit anderen Messern (2) gruppenweise über ein Gaskissen an der Werkzeugplatte (4; 104) kraftabhängig gelagert ist, so dass seine Lage gegenüber der Werkzeugplatte (4; 104) sich in Abhängigkeit von der durch eine Berührung mit einem Verpackungsmaterial (9) oder der Matrize (1) entstehenden Kraft definiert verändert.

4. Kerbschnittvorrichtung nach einem der Ansprüche 1 bis 3, **dadurch gekennzeichnet, dass** sie Mittel zur Einstellung einer maximalen Kraft aufweist, die im Fall einer Berührung zwischen dem Messer (2) und der Matrize (1) durch die auf das Messer (2) wirkende Kraft nicht überschritten wird.

5. Kerbschnittvorrichtung nach einem der Ansprüche 1 bis 4, **dadurch gekennzeichnet, dass** sie so ausgebildet und gesteuert ist, dass bei der Ausführung eines Schnittes durch Aufeinanderzubewegen des Messerteils und der Matrize (1) auf die Messer (2) eine Kraft von höchstens 1000 N pro mm Messerlänge, vorzugsweise 10 - 100 N pro mm Messerlänge und pro mm Dicke des zu schneidenden Verpackungsmaterials (9), wirkt.

6. Kerbschnittvorrichtung nach einem der Ansprüche 1 bis 5, **dadurch gekennzeichnet, dass** die Anordnungen der einzelnen Messer (2) im Messerteil zwischen einer Schneidestellung und einer Kerbstellung umstellbar sind, wobei ein Messer (2) in der Schneidestellung bei der Ausführung eines Schnittes das zwischen dem Messer (2) und der Matrize (1) angeordnete Verpackungsmaterial (9) vollständig durchschneidet, während ein Messer (2) in der Kerbstellung das zwischen dem Messer (2) und der Matrize (1) angeordnete Verpackungsmaterial (9) nur anschneidet.

7. Kerbschnittvorrichtung nach einem der Ansprüche 1 bis 6, **dadurch gekennzeichnet, dass** Mittel (24; 124) zur Zu- und Abführung von Gas in das bzw. aus dem Gaskissen vorhanden sind, die es ermöglichen, die Abhängigkeit der Lage des Messers (2) gegenüber der Werkzeugplatte (4; 104) von der Kraft, die auf das Messer (2) wirkt, einzustellen.

8. Kerbschnittvorrichtung nach einem der Ansprüche 1 bis 7, **dadurch gekennzeichnet, dass** mindestens eines der Messer (2) im Messerteil so kraftabhängig zurückweichend angeordnet ist, dass es bei einer Belastung, die kleiner ist als eine Grenzkraft, seine Lage beibehält, und bei einer Belastung, die grösser ist als diese Grenzkraft, zurückweicht.

9. Kerbschnittvorrichtung nach einem der Ansprüche 6 bis 8, **dadurch gekennzeichnet, dass** für jedes Messer (2) im Messerteil ein, vorzugsweise einstellbarer, Anschlag (25; 332) vorhanden ist, an dem sich das Messer (2) in der Kerbstellung bei der Ausführung eines Schnittes direkt oder indirekt abstützt.

10. Kerbschnittvorrichtung nach einem der Ansprüche 1 bis 9, **dadurch gekennzeichnet, dass** für jedes Messer (2) im Messerteil ein, vorzugsweise einstellbarer, Anschlag (332) vorhanden ist, an dem sich das Messer (2) bei der Ausführung eines Teils eines Schnittes, bei dem eine vergleichsweise grössere Schnittkraft erforderlich ist, direkt oder indirekt abstützt, während es beim nachfolgenden Rest des Schnittes, bei dem eine vergleichsweise kleinere Schnittkraft erforderlich ist, davon beabstandet ist.

11. Kerbschnittvorrichtung nach einem der Ansprüche 1 bis 10, **dadurch gekennzeichnet, dass** der Messerteil ortsfest ist und die Matrize (1) auf den Messerteil zu bewegbar ist, wobei der Messerteil federnd gelagerte Abstreifer (5) aufweist, die bei der Ausführung eines Schnittes durch die Matrize (1) und das zu schneidende Verpackungsmaterial (9) gespannt werden und beim Entfernen der Matrize (1) vom Messerteil das Verpackungsmaterial (9) von den Messern (2) abstreifen.

12. Kerbschnittvorrichtung nach einem der Ansprüche 1 bis 11, **dadurch gekennzeichnet, dass** am Messerteil neben den Messern (2) noch zusätzlich Stempel (3) angeordnet sind, die bei der Ausführung eines Schnittes jeweils ein Loch in das Verpackungsmaterial (9) stanzen.

## Claims

1. A chamfer cutting device for cutting packaging materials (9), having a die (1) and a knife part which has at least two knives (2) arranged on a tool plate (4; 104), it being possible for the die (1) and the knife part to be moved relative to each other in order to carry out a cut, **characterized in that** at least one of the knives (2) in the knife part is mounted on the tool plate (4; 104) via a gas pad in a force-dependent manner in such a way that its position with respect to the tool plate (4; 104) varies in a defined way as a function of the force produced by contact with a packaging material (9) or the die (1).

2. The chamfer cutting device as claimed in claim 1, **characterized in that** it is designed and controlled in such a way that the at least one knife (2) arranged in a force-dependent manner comes into contact with the die (1) when a cut is being carried out by moving the knife part and the die (1) toward each other.

3. The chamfer cutting device as claimed in claim 1 or 2, **characterized in that** each of the knives (2) in the knife part coming into contact with the die (1) when a cut is being carried out is mounted on the tool plate (4; 104) via a gas pad in a force-dependent manner, individually or together with other knives (2) in groups, such that its position with respect to the tool plate (4; 104) varies in a defined way as a function of the force produced by contact with a packaging material (9) or the die (1).

4. The chamfer cutting device as claimed in one of claims 1 to 3, **characterized in that** it comprises means for adjusting a maximum force which is not exceeded in the event of contact between the knife (2) and the die (1) by the force acting on the knife (2).

5. The chamfer cutting device as claimed in one of claims 1 to 4, **characterized in that** it is designed and controlled in such a way that when a cut is being carried out by moving the knife part and the die (1) toward each other, a force of at most 1000 N per mm knife length, preferably 10 - 100 N per mm knife length and per mm thickness of the packaging material (9) to be cut, acts on the knives (2).

6. The chamfer cutting device as claimed in one of claims 1 to 5, **characterized in that** the arrangements of the individual knives (2) in the knife part can be changed over between a cutting position and a chamfering position, in the cutting position, when carrying out a cut, a knife (2) cutting completely through the packaging material (9) arranged between the knife (2) and the die (1), while in the chamfering position, a knife (2) only beginning to cut the packaging material (9) arranged between the knife (2) and the die (1).

7. The chamfer cutting device as claimed in one of claims 1 to 6, **characterized in that** there are means (24; 124) for feeding gas into and removing gas from the gas pad, which make it possible to adjust the dependence of the position of the knife (2) with respect to the tool plate (4; 104) on the force which acts on the knife (2).

8. The chamfer cutting device as claimed in one of claims 1 to 7, **characterized in that** at least one of the knives (2) in the knife part is arranged to retreat in a force-dependent manner in such a way that, under a loading which is less than a limiting force, it maintains its position and under a loading which is greater than this limiting force, it retreats.

9. The chamfer cutting device as claimed in one of claims 6 to 8, **characterized in that** for each knife (2) in the knife part there is a stop (25; 332), preferably an adjustable stop, on which the knife (2) is supported directly or indirectly in the chamfering position when carrying out a cut.

10. The chamfer cutting device as claimed in one of claims 1 to 9, **characterized in that** for each knife (2) in the knife part there is a stop (332), preferably an adjustable stop, on which the knife (2) is supported directly or indirectly when carrying out part of a cut, in which a comparatively greater cutting force is required while during the subsequent remainder of the cut, in which a comparatively smaller cutting force is required, it is spaced apart from said stop.

11. The chamfer cutting device as claimed in one of claims 1 to 10, **characterized in that** the knife part is stationary and the die (1) can be moved toward the knife part, the knife part having spring-mounted strippers (5) which, when a cut is being carried out, are tensioned by the die (1) and the packaging material (9) to be cut and, when the die (1) is removed from the knife part, strip the packaging material (9) off the knives (2).

12. The chamfer cutting device as claimed in one of claims 1 to 11, **characterized in that** on the knife part, in addition to the knives (2), punches (3) are additionally arranged which, when a cut is being carried out, in each case punch a hole in the packaging material (9).

## Revendications

1. Dispositif d'entaillage et coupe destiné à découper des matières d'emballage (9) comprenant une matrice (1) et une partie de lame qui présente au moins deux lames (2) reliées à une plaque porte-outils (4 ; 104), la matrice (1) et la partie de lame pouvant se déplacer l'une par rapport à l'autre pour effectuer une coupe, **caractérisé en ce qu'**au moins une des lames (2) prévues dans la partie de lame est reliée à la plaque porte-outils (4 ; 104) d'une façon qui dépend de la force par l'intermédiaire d'un coussin de gaz, de telle manière que sa position par rapport à la plaque porte-outils (4 ; 104) varie d'une façon définie en fonction de la force qui résulte d'un contact avec une matière d'emballage (9) ou avec la matrice (1).

2. Dispositif d'entaillage et coupe selon la revendication 1, **caractérisé en ce qu'**il est configuré et commandé de manière que, lors de l'exécution d'une coupe effectuée par rapprochement mutuel de la partie de lame et de la matrice (1), l'au moins une lame (2) disposée d'une façon qui dépend de la force entre en contact avec la matrice (1).

3. Dispositif d'entaillage et coupe selon la revendication 1 ou 2, **caractérisé en ce que** chacune des lames (2) prévues dans la partie de lame qui entrent en contact avec la matrice (1) lors de l'exécution d'une coupe est montée sur la plaque porte-outils (4 ; 104) d'une façon qui dépend de la force, individuellement ou ensemble avec d'autres lames (2), par groupes, par l'intermédiaire d'un coussin de gaz, de telle manière que sa position par rapport à la plaque porte-outils (4 ; 104) varie d'une façon définie en fonction de la force qui résulte d'un contact avec une matière d'emballage (9) ou avec la matrice (1).

4. Dispositif d'entaillage et coupe selon une des revendications 1 à 3, **caractérisé en ce qu'**il présente des moyens pour la fixation d'une force maximale qui n'est pas dépassée par la force agissant sur la lame (2) dans le cas d'un contact entre la lame (2) et la matrice (1).

5. Dispositif d'entaillage et coupe selon une des revendications 1 à 4, **caractérisé en ce qu'**il est configuré et commandé de telle manière que, lors de l'exécution d'une coupe effectuée par rapprochement mutuel de la partie de lame et de la matrice (1), il s'exerce sur les lames (2) une force qui est au maximum de 1000 N par mm de longueur de lame, de préférence de 10-100 N par mm de longueur de lame et par mm d'épaisseur de la matière d'emballage (9) à couper.

6. Dispositif d'entaillage et coupe selon une des revendications 1 à 5, **caractérisé en ce que** les dispositions des différentes lames (2) dans la partie de lame peuvent être permutées entre une position de coupe et une position d'entaillage, une lame (2) placée dans la position de coupe découpant entièrement la matière d'emballage (9) disposée entre la lame (2) et la matrice (1) lors de l'exécution d'une coupe, tandis qu'une lame (2) placée dans la position d'entaillage ne fait qu'entailler la matière d'emballage (9) disposée entre la lame (2) et la matrice (1).

7. Dispositif d'entaillage et coupe selon une des revendications 1 à 6, **caractérisé en ce qu'**il est prévu des moyens (24 ; 124) pour introduire du gaz dans le coussin de gaz et pour l'en évacuer, qui permettent de fixer la relation de dépendance entre la position de la lame (2) par rapport à la plaque porte-outils (4 ; 104) et la force qui agit sur la lame (2).

8. Dispositif d'entaillage et coupe selon une des revendications 1 à 7, **caractérisé en ce qu'**au moins une des lames (2) prévues dans la partie de lame est disposée de manière à pouvoir reculer en fonction de la force, de telle manière qu'elle conserve sa position dans le cas d'une charge qui est plus petite qu'une force limite, et qu'elle recule dans le cas d'une charge qui est plus grande que cette force limite.

9. Dispositif d'entaillage et coupe selon une des revendications 6 à 8, **caractérisé en ce que**, pour chaque lame prévue dans la partie de lame, il est prévu une butée (25 ; 332) de préférence réglable, contre laquelle la lame (2) s'appuie directement ou indirectement dans la position d'entaillage lors de l'exécution d'une coupe.

10. Dispositif d'entaillage et coupe selon une des revendications 1 à 9, **caractérisé en ce qu'**il est prévu pour chaque lame (2) prévue dans la partie de lame, une butée (332) de préférence réglable, contre laquelle la lame (2) s'appuie directement ou indirectement lors de l'exécution d'une partie d'une coupe dans laquelle une force de coupe comparativement plus grande est nécessaire, tandis qu'elle en est espacée dans la partie suivante, restante, de la coupe, dans laquelle une force de coupe comparativement plus petite est nécessaire.

11. Dispositif d'entaillage et coupe selon une des revendications 1 à 10, **caractérisé en ce que** la partie de lame est fixe en position et la matrice (1) peut être rapprochée de la partie de lame, la partie de lame présentant des raclettes (5) montées élastiquement qui sont serrées par la matrice (1) et par la matière d'emballage découpée (9) lors de l'exécution d'une coupe et qui raclent la matière d'emballage (9) sur les lames (2), lorsque la matrice (1) s'éloigne de la partie de lame.

12. Dispositif d'entaillage et coupe selon une des revendications 1 à 11, **caractérisé en ce qu'**en plus des lames (2), sont disposés en supplément sur la partie de lame des poinçons (3) en supplément qui poinçonnent chacun un trou dans la matière d'emballage (9) lors de l'exécution d'une coupe.
